# EUROPÄISCHE PATENTSCHRIFT

(11) **EP 3 118 154 B1**
(45) Veröffentlichungstag und Bekanntmachung des Hinweises auf die Patenterteilung: **06.06.2018**
(21) Anmeldenummer: 16179440.9
(22) Anmeldetag: 14.07.2016
(51) Int. Cl.: B67C 3/10

(54) **VORRICHTUNG UND VERFAHREN ZUM EINLEITEN EINES GASES IN EINEN ZU BEFÜLLENDEN BEHÄLTER**
DEVICE AND METHOD FOR INTRODUCING A GAS IN A CONTAINER TO BE FILLED
DISPOSITIF ET PROCEDE D'INTRODUCTION D'UN GAZ DANS UN RECIPIENT A REMPLIR

(30) Priorität: 14.07.2015 DE 102015111374
(43) Veröffentlichungstag der Anmeldung: 18.01.2017
(73) Patentinhaber: KRONES AG, 93073 Neutraubling (DE)
(72) Erfinder: BREY, Christian, 93073 Neutraubling (DE); POESCHL, Stefan, 93073 Neutraubling (DE); MAYR, Stephan, 93073 Neutraubling (DE)
(74) Vertreter: Nordmeyer, Philipp Werner

(56) Entgegenhaltungen:
- EP-A2- 0 291 971
- DE-A1- 4 342 142
- DE-A1-102013 103 639
- DE-B- 1 214 565

## Beschreibung

### Technisches Gebiet

Die Erfindung betrifft eine Vorrichtung sowie ein Verfahren zum Einleiten eines Gases in einen mit einem Füllprodukt zu befüllenden Behälter, bevorzugt zum Einleiten eines Inertgases in einen mit einem sauerstoffempfindlichen Füllgut zu befüllenden Behälter in einer Getränkeabfüllanlage.

### Stand der Technik

Vorrichtungen zum Einleiten eines Gases in einen Behälter, insbesondere zur Verwendung in Getränkeabfüllanlagen, sind wohlbekannt. Hierbei ist es üblich, insbesondere beim Füllen eines Behälters mit einem Füllgut mit hoher Sauerstoffempfindlichkeit, den zu befüllenden Behälter vor dem eigentlichen Befüllen mit dem Füllprodukt mit einem Inertgas, meist CO₂, zu spülen, um im Behälter eine Gasatmosphäre mit einer möglichst niedrigen Sauerstoffkonzentration zu erzielen. Die Zufuhr des Inertgases erfolgt dabei zumeist über einen Zulauf von Reingas oder mit Gas aus dem Kopfraum des das Füllgut bereitstellenden Kessels. Zum Spülen des Behälters werden gleichzeitig ein gemeinsames Spül- und Vorspannventil zum Einleiten des Inertgases in den Behälter und ein Auslassventil zum Auslassen des Spülgases aus dem Behälter geöffnet. Das Spül- und Vorspannventil ist dabei so dimensioniert, dass es auch zum nachfolgenden Vorspannen des Behälters zur Vorbereitung eines Gegendruckfüllens verwendet werden kann. Beim Spülen baut sich aufgrund des Drucks des in den Behälter strömenden Gases daher auch ein Druck in dem zu befüllenden Behälter auf, welcher das Spülergebnis negativ beeinflussen kann, da das Einströmen von Gasvolumen dadurch behindert wird. Beim Spülen kommt es daher zu einem relativ hohen Verbrauch an Inertgas, um eine akzeptabel niedrige Sauerstoffkonzentration zu erhalten.

An den Spülvorgang kann sich ein Vorspannen des gespülten Behälters anschließen, um ein Gegendruckfüllen zu ermöglichen. Dabei wird der gespülte Behälter über das offene Spül- und Vorspannventil mit dem Gas unter Druck gesetzt, wobei sich das Auslassventil dann in einer geschlossenen Position befindet.

Um diesen Nachteilen entgegenzuwirken, ist es bekannt, ein Spülventil und ein davon getrenntes Vorspannventil vorzusehen, welche separat voneinander geschaltet werden können. Jedoch sind hierzu zusätzliche aufwendige Verrohrungen, Ventile und Steuereinrichtungen vorzusehen.

Aus der DE 43 42 142 A1 ist ein Vorrichtung zum Füllen von Flaschen oder dergleichen Behälter mit einem flüssigen Füllgut bekannt, welche eine Vorrichtung zum Einleiten eines Gases gemäß dem Oberbegriff des Anspruchs 1 aufweist, wobei vier Steuerventile zum Steuern der jeweiligen Funktionsabläufe vorgesehen sind, wodurch eine aufwendige Verrohrung und Ansteuerung zum Spülen und Vorspannen der Behälter notwendig ist.

Die EP 1 216 952 A2 zeigt eine Füllmaschine umlaufender Bauart zum Füllen von Flaschen, wobei ein Füllelement der Füllmaschine wenigstens vier Gaswege, drei Steuerventile und drei Drosseln aufweist, um unterschiedliche Füllverfahren an der Füllmaschine zu ermöglichen.

In der US 4 390 048 A ist offenbart, ein Spül- und Spanngas über einen Druckregulator zu führen, um den gewünschten Druck einzustellen.

Aus der EP 0 705 788 A2 ist ein Verfahren zum Füllen von Flaschen oder dergleichen Behälter mit einem flüssigen Füllgut unter Gegendruck zu entnehmen, wobei zumindest zwei Spülvorgänge mit einem Dampf vorgesehen sind, wobei jeweils eine vorausgehende und eine anschließende Beaufschlagung des Innenraums des Behälters mit einem Unterdruck erfolgt.

### Darstellung der Erfindung

Ausgehend von dem bekannten Stand der Technik ist es eine Aufgabe der vorliegenden Erfindung, eine verbesserte Vorrichtung und ein verbessertes Verfahren zum Einleiten eines Gases in einen mit einem Füllprodukt zu befüllenden Behälter anzugeben.

Diese Aufgabe wird durch eine Vorrichtung zum Einleiten eines Gases in einen mit einem Füllprodukt zu befüllenden Behälter, bevorzugt zum Einleiten eines Inertgases in einen mit einem sauerstoffempfindlichen Füllgut zu befüllenden Behälter in einer Getränkeabfüllanlage, mit den Merkmalen des Anspruchs 1 gelöst. Vorteilhafte Weiterbildungen ergeben sich aus den Unteransprüchen.

Entsprechend wird eine Vorrichtung zum Einleiten eines Gases in einen mit einem Füllprodukt zu befüllenden Behälter, bevorzugt zum Einleiten eines Inertgases in einen mit einem sauerstoffempfindlichen Füllgut zu befüllenden Behälter in einer Getränkeabfüllanlage, vorgeschlagen, welche einen über ein Zulaufventil schaltbaren Gaszulauf zum Zuführen des Gases zu einem in den zu befüllenden Behälter mündenden Gasauslass umfasst. Erfindungsgemäß ist der Gaszulauf zwischen dem Zulaufventil und dem Gasauslass in eine Spülleitung zum Spülen des Behälters mit dem Gas und eine Vorspannleitung zum Vorspannen des Behälters mit dem Gas aufgeteilt, wobei die Vorspannleitung ein Vorspannventil zum Öffnen und Schließen der Vorspannleitung aufweist, und wobei das Vorspannventil bei Vorliegen einer Druckdifferenz zwischen dem in der Vorspannleitung stromaufwärts des Vorspannventils vorliegenden stromaufwärtigen Druck und dem stromabwärts des Vorspannventils vorliegenden stromabwärtigen Druck zwischen einer geöffneten Position und einer geschlossenen Position selbst schaltet.

Hierdurch kann die Vorrichtung mit einem einfachen Aufbau und weiterhin mit einem geringen Verbrauch des Gases beim Spülen bereitgestellt werden. Durch das Aufteilen des Gaszulaufs zwischen dem Zulaufventil und dem Gasauslass in eine Spülleitung zum Spülen des Behälters und eine Vorspannleitung zum Vorspannen des Behälters, wobei die Vorspannleitung ein selbstschaltendes Vorspannventil zum Öffnen und Schließen der Vorspannleitung aufweist, kann der Volumenstrom des Gases am Gasauslass entsprechend der Aufteilung von Vorspannleitung und Spülleitung eingestellt werden. So kann der Gasverbrauch während des Spülens aufgrund der durch das geschlossene Vorspannventil verschlossenen Vorspannleitung reduziert werden, wodurch ein sanftes Spülen des Behälters mit einem geringen Gasverbrauch erzielt wird. Bei diesem Spülen mit geringem Volumenstrom findet gleichzeitig auch kein übermäßiges Aufbauen von Druck im Behälter statt. Bei geöffnetem Vorspannventil und somit zugeschalteter Vorspannleitung ist der Volumenstrom am Gasauslass entsprechend vergrößert, wodurch dann ein schnelles Vorspannen erreicht wird.

Ein besonders einfacher Aufbau der Vorrichtung wird dabei dadurch erreicht, dass das Vorspannventil aufgrund des Druckverhältnisses aus dem in der Vorspannleitung stromaufwärts des Vorspannventils vorliegenden stromaufwärtigen Druck und dem stromabwärts des Vorspannventils vorliegenden stromabwärtigen Druck zwischen einer geöffneten Position und einer geschlossenen Position selbst schaltet. So sind keine zusätzlichen Steuer- oder Regeleinrichtungen zum Ansteuern beziehungsweise Regeln des Vorspannventils notwendig, welche andernfalls aufwendig und kostenintensiv in die Vorrichtung zu integrieren wären.

In einer bevorzugten Ausführungsform ist das Vorspannventil entgegen der Strömungsrichtung des Gases in die geöffnete Position vorgespannt. Die Vorspannung des Vorspannventils kann dabei, neben Federn, Elastomeren und/oder Magneten, auch durch die Erdanziehung bereitgestellt sein. Dadurch befindet sich das Vorspannventil in der Regel in der geöffneten Position. So kann die Position des Vorspannventils in einer definierten Stellung bereitgestellt werden.

In einer weiter bevorzugten Ausgestaltung befindet sich das Vorspannventil bei einem Überdruck stromaufwärts des Vorspannventils in der geschlossenen Position und das Vorspannventil unterhalb einer vorgegebenen Druckdifferenz zwischen stromaufwärtigem Druck und stromabwärtigem Druck in der geöffneten Position. Dadurch kann erreicht werden, dass das Vorspannventil beim Spülen des Behälters geschlossen ist und sich zum Vorspannen des Behälters öffnet.

In einer besonders bevorzugten Ausführungsform ist eine Auslassleitung zum Auslassen von in dem Behälter befindlichen Gasen und/oder Luft bereitgestellt, wobei an der Auslassleitung ein Auslassventil zum Öffnen und Schließen der Auslassleitung vorgesehen ist, unter anderem, um das Gas nicht in den Bedienbereich zu verströmen und ferner, um eine saubere Spülung des Behälters zu gewährleisten.

Um einen besonders einfachen Aufbau der Vorrichtung bereitstellen zu können, ist in einer weiter bevorzugten Weiterbildung der offene Zustand der Auslassschaltung durch einen Spalt zwischen dem Gasauslass und dem Behälter bereitgestellt und der abgedichtete Zustand der Auslassschaltung durch eine Verbindung des Gasauslasses mit dem Behälter bereitgestellt.

In einer bevorzugten Weiterbildung ist der Durchmesser der Spülgasleitung kleiner, als der Durchmesser der Vorspannleitung. Dadurch ist ein durch die Spülleitung strömender Volumenstrom entsprechend kleiner, als ein durch die Vorspannleitung strömender Volumenstrom. Hierdurch kann ein besonders sanftes Spülen des Behälters mit einem geringen Verbrauch des Gases und ein effektives und schnelles Vorspannen des Behälters erreicht werden.

Bei Leitungen mit nicht-kreisförmigem Querschnitt wird hier als Durchmesser ein Umrechnungswert verstanden, welcher dem Durchmesser eines kreisrunden Querschnitts mit der gleichen Querschnittsfläche wie der nicht-kreisförmige Querschnitt der Leitung entspricht.

Ein besonders einfacher Aufbau des Vorspannventils und ferner ein sicheres selbstständiges Schalten des Vorspannventils kann dadurch bereitgestellt werden, dass in einer weiter bevorzugten Ausgestaltung das Vorspannventil einen Ventilkörper, welcher das Vorspannventil öffnet beziehungsweise verschließt, bevorzugt eine Kugel, aufweist.

In einer besonders bevorzugten Ausführungsform hält ein Positionierelement den Ventilkörper in der geöffneten Position des Vorspannventils von einer abdichtenden Lage weg. Dadurch kann der Ventilkörper sicher positioniert werden und somit eine definierte Schaltstellung des Vorspannventils bereitgestellt werden. Das Positionierelement stellt dabei die Vorspannung des Vorspannventils bereit.

In einer weiter bevorzugten Ausgestaltung ist das Positionierelement als elastisches Federelement, bevorzugt als Zugfeder, oder als magnetisierbares oder magnetisches Material aufweisendes Magnetelement bereitgestellt, wobei der Ventilkörper zumindest bei der Ausführung des Positionierelements als Magnetelement magnetisches oder magnetisierbares Material aufweist. Dadurch kann das Vorspannventil besonders einfach und robust ausgestaltet werden, wobei gleichzeitig ein sicheres Positionieren des Ventilkörpers erreicht werden kann.

In einer bevorzugten Weiterbildung ist am Gaszulauf eine Gaszuführeinrichtung angeordnet, wobei das Gas dem Gaszulauf über die Gaszuführeinrichtung aus einer oder verschiedenen Quellen zuführbar ist. Dadurch, dass am Gaszulauf eine Gaszuführeinrichtung angeordnet ist, wobei das Gas dem Gaszulauf über die Gaszuführeinrichtung aus einer oder verschiedenen Quellen zuführbar ist, kann das Gas hinsichtlich seiner Zusammensetzung, seiner Konzentration und des Drucks am Gaszulauf eingestellt beziehungsweise angepasst werden.

Als Gas werden hier Gase, insbesondere Inertgase wie Kohlenstoffdioxid oder Stickstoff, aber auch Mehrstoffgase oder Gasgemische verstanden.

Die zu lösende Aufgabe wird auch durch ein Verfahren mit den Merkmalen des Anspruch 12 gelöst. Vorteilhafte Weiterbildungen ergeben sich aus den Unteransprüchen.

Entsprechend wird ein Verfahren zum Einleiten eines Gases in einen mit einem Füllprodukt zu befüllenden Behälter, bevorzugt zum Einleiten eines Inertgases in einen mit einem sauerstoffempfindlichen Füllgut zu befüllenden Behälter in einer Getränkeabfüllanlage, vorgeschlagen. Erfindungsgemäß umfasst das Verfahren dabei den Schritt des Verbindens des Behälters mit einem Gasauslass, den Schritt des Öffnens eines Gaszulaufs zum Zuführen des Gases an den Gasauslass, wobei sich der Gaszulauf in eine Spülleitung zum Spülen des Behälters und eine Vorspannleitung zum Vorspannen des Behälters aufgeteilt, den Schritt des Schließens eines an der Vorspannleitung angeordneten Vorspannventils, wobei das Vorspannventil bei Vorliegen einer Druckdifferenz zwischen dem in der Vorspannleitung stromaufwärts des Vorspannventils vorliegenden stromaufwärtigen Druck und dem stromabwärts des Vorspannventils vorliegenden stromabwärtigen Druck selbst in eine geschlossene Position schaltet, den Schritt des Spülens des Behälters mit einem Gas, wobei das Gas über die Spülleitung in den Behälter geleitet wird, den Schritt des Öffnens des die Vorspannleitung verschließenden Vorspannventils, wobei das Vorspannventil unterhalb einer vorgegebenen, aufgrund des Druckanstiegs im Behälter abnehmenden Druckdifferenz zwischen dem stromaufwärtigen Druck stromaufwärts des Vorspannventils und dem stromabwärtigen Druck stromabwärts des Vorspannventils selbst in eine geöffnete Position schaltet, und den Schritt des Vorspannens des Behälters mit dem Gas, wobei das Gas durch die Spülleitung und die geöffnete Vorspannleitung in den Behälter geleitet wird.

Hierdurch kann ein besonders effizientes Spülen und/oder Vorspannen des Behälters bereitgestellt werden. Insbesondere kann das Spülen besonders sanft, mit einem geringen Gasverbrauch, und das Vorspannen dennoch sehr schnell erfolgen. Weiterhin kann eine das Verfahren ausführende Vorrichtung einen einfachen Aufbau aufweisen, da keine peripheren Steuer- und/oder Regeleinrichtungen zum Steuern beziehungsweise Regeln des Vorspannventils benötigt werden.

In einer besonders bevorzugten Weiterführung wird eine Auslassschaltung zwischen einem offenen Zustand zwischen dem Gasauslass und dem Behälter und einem geschlossenen Zustand zwischen dem Gasauslass und dem Behälter geschaltet, wobei die Auslassschaltung beim Spülen des Behälters in dem offenen Zustand gehalten wird und zum Vorspannen des Behälters in den geschlossenen Zustand geschaltet wird. Dadurch kann besonders effizient zwischen einem sanften Spülen des Behälters und einem schnellen Vorspannen des Behälters gewechselt werden.

In einer weiter bevorzugten Ausführung werden beim Spülen des Behälters in den Behälter geleitetes Gas und/oder in dem Behälter befindliche Gase und/oder Luft durch eine Auslassleitung der Auslassschaltung abgeführt, wobei ein Auslassventil der Auslassschaltung zum Schalten der Auslassschaltung zwischen dem offenen Zustand und dem geschlossenen Zustand verwendet wird. Dadurch kann vermieden werden, dass das Gas in den Bedienbereich verströmt wird und ferner kann eine saubere Spülung des Behälters erreicht werden.

### Kurze Beschreibung der Figuren

Bevorzugte weitere Ausführungsformen der Erfindung werden durch die nachfolgende Beschreibung der Figuren näher erläutert. Dabei zeigen:
- Figur 1: schematisch eine Schnittansicht einer Vorrichtung zum Einleiten eines Gases in einen mit einem Füllprodukt zu befüllenden Behälter in einer Position während des Spülens des Behälters;
- Figur 2: schematisch eine Schnittansicht der Vorrichtung aus Figur 1 in einer Position während des Vorspannens des Behälters;
- Figur 3: schematisch eine Schnittansicht einer Vorrichtung zum Einleiten eines Gases in einen mit einem Füllprodukt zu befüllenden Behälter in einer zweiten Ausführungsform in einer Position während des Spülens des Behälters;
- Figur 4: schematisch eine Schnittansicht der Vorrichtung aus Figur 3 in einer Position während des Vorspannens des Behälters;
- Figur 5: schematisch eine Schnittansicht einer Vorrichtung zum Einleiten eines Gases in einen mit einem Füllprodukt zu befüllenden Behälter in einer dritten Ausführungsform in einer Position während des Spülens des Behälters; und
- Figur 6: schematisch eine Schnittansicht der Vorrichtung aus Figur 5 in einer Position während des Vorspannens des Behälters.

### Detaillierte Beschreibung bevorzugter Ausführungsbeispiele

Im Folgenden werden bevorzugte Ausführungsbeispiele anhand der Figuren beschrieben. Dabei werden gleiche, ähnliche oder gleichwirkende Elemente mit identischen Bezugszeichen bezeichnet. Um Redundanzen zu vermeiden, wird auf die wiederholte Beschreibung dieser Elemente in der nachfolgenden Beschreibung teilweise verzichtet.

Figur 1 zeigt schematisch eine Schnittansicht einer Vorrichtung 1 zum Einleiten eines Gases in einen mit einem Füllprodukt zu befüllenden Behälter 8 in einer Position während des Spülens des Behälters 8. Über eine hier nicht gezeigte Gaszuführeinrichtung wird ein Gas einem Gaszulauf 2 zugeführt. Der Gaszulauf 2 kann mittels eines Zulaufventils 20 geöffnet und verschlossen werden. Da sich das Zulaufventil 20 in einer geöffneten Stellung befindet, tritt das Gas in der Strömungsrichtung S durch den Gaszulauf 2 hindurch. In Strömungsrichtung S stromabwärts des Zulaufventils 20 teilt sich der Gaszulauf 2 in eine Spülleitung 4 und eine Vorspannleitung 5 auf, welche beide in einen Gasauslass 3 münden. Der Gasauslass 3 ist mit dem Behälter 8 derart in Verbindung gebracht, dass zwischen dem Gasauslass 3 und dem Behälter 8 eine im Wesentlichen dichte Verbindung entsteht, mit anderen Worten, dass zwischen dem Gasauslass 3 und dem Behälter 8 eine Barrierewirkung gegen ein Austreten des Gases derartig bereitgestellt ist, dass bei Einleiten des Gases in dem Behälter 8 der im Behälter 8 befindliche Gasdruck erhöht werden kann.

Durch die Spülleitung 4 tritt das Gas in den Behälter 8 ein, durchspült diesen und tritt über eine im Bereich des Gasauslasses 3 vorgesehene Auslassschaltung 7 mit einer Auslassleitung 72 durch ein geöffnetes Auslassventil 70 der Auslassleitung 72 wieder aus dem Behälter 8 aus. Da der Durchmesser 40 der Spülleitung 4 und somit deren Durchflussquerschnitt im Vergleich zum Gaszulauf 2 relativ klein ist, tritt nur eine entsprechend geringe Menge des Gases aus der Spülleitung 4 in den Behälter 8, wodurch ein sanftes Spülen des Behälters 8 mit einem geringen Volumenstrom und somit mit einem geringen Verbrauch des Gases bereitgestellt ist.

Die Auslassschaltung 7 kann auch durch einen Spalt zwischen dem Behälter 8 und dem Gasauslass 3 bereitgestellt werden. Das Schalten der Auslassschaltung 7 in den abgedichteten Zustand kann dabei durch ein Anpressen des Behälters 8 an den Gaslauslass 3 erreicht werden.

Ferner weist die Vorspannleitung 5 ein Vorspannventil 6 auf, welches sich in einer geschlossenen Position befindet. Dabei schließt ein Ventilkörper 60 in Form einer Kugel den Auslass 64 des Vorspannventils 6 dichtend ab, so dass kein Gas durch die Vorspannleitung 5 in den Behälter 8 gelangen kann. Das Vorspannventil 6 ist dabei aufgrund der Druckdifferenz zwischen dem in der Vorspannleitung 5 stromaufwärts des Vorspannventils 6 vorliegenden stromaufwärtigen Druck p1 und dem stromabwärts des Vorspannventils 6 vorliegenden stromabwärtigen Druck p2 zwischen einer geöffneten Position und einer geschlossenen Position selbstschaltend, wobei der Ventilkörper 60 grundsätzlich mittels des Positionierelements 62 in Form einer elastischen Feder entgegen der Strömungsrichtung S in die geöffneten Position vorgespannt ist. Da der Druck im Behälter 8 während des Spülens des Behälters 8 bei geöffnetem Auslassventil 70 nahezu unverändert bleibt, ist der stromaufwärts des geschlossenen Vorspannventils 6 vorliegende stromaufwärtige Druck p1 größer, als der stromabwärts des geschlossenen Vorspannventils 6 vorliegende stromabwärtige Druck p2. Aufgrund des daraus resultierenden Überdrucks p1 > p2 stromaufwärts des Vorspannventils 6 ist der Ventilkörper 60 entgegen der Vorspannung des Positionierelements 62 an den Auslass 64 des Vorspannventils 6 gedrückt, wodurch sich das Vorspannventil 6 in der geschlossenen Position befindet.

Figur 2 zeigt schematisch eine Schnittansicht der Vorrichtung 1 aus Figur 1 in einer Position während des Vorspannens des Behälters 8. Das Zulaufventil 20 ist weiterhin in der geöffneten Stellung. Da das Auslassventil 70 geschlossen ist, kann durch die Spülleitung 4 in den Behälter 8 einströmendes Gas nicht mehr durch die Auslassleitung 72 aus dem Behälter 8 abströmen. Demzufolge ist der Druck im Behälter 8 angestiegen, wodurch sich auch der Druck in der Vorspannleitung 5 stromabwärts des Vorspannventils 6 erhöht hat. Aufgrund der daraus resultierenden geringeren Druckdifferenz p1-p2, welche eine vorgegebene Druckdifferenz, unterhalb welcher das Vorspannventil 6 von der geschlossenen Position in die geöffnete Position schaltet, unterschritten hat, ist der Ventilkörper 60 mittels des Positionierelements 62 von einer abdichtenden Lage des Vorspannventils 6 weg bewegt worden und weg gehalten, so dass sich das Vorspannventil 6 in der geöffneten Position befindet.

Das Gas wird folglich durch die Spülleitung 4 und die geöffnete Vorspannleitung 5 in den Behälter 8 geleitet. Durch dieses Zuschalten der nun genöffneten Vorspannleitung 5 erhöht sich der resultierende Durchflussquerschnitt, durch welchen das Gas in den Behälter 8 strömt und somit der Volumenstrom des Gases. Da der Durchmesser 50 der Vorspannleitung 5 größer ist, als der Durchmesser 40 der Spülleitung 4, wird ein entsprechend dem Verhältnis der Durchmesser 50, 40 entsprechend nochmals größerer Volumenstrom des Gases, als beim Spülen des Behälters 8 mit geschlossenem Vorspannventil 6, in den Behälter 8 eingeleitet, wodurch ein besonders schnelles Vorspannen des Behälters 8 erzielt wird.

In Figur 3 ist schematisch eine Schnittansicht einer Vorrichtung 1 zum Einleiten eines Gases in einen mit einem Füllprodukt zu befüllenden Behälter 8 in einer zweiten Ausführungsform in einer Position während des Spülens des Behälters 8 gezeigt, welche der Vorrichtung 1 aus Figur 1 entspricht, wobei das Positionierelement 62 in Form eines Dauermagneten ausgebildet ist. Der magnetisierbares Material aufweisende Ventilkörper 60 wird durch den Dauermagneten angezogen und somit in die geöffnete Position des Vorspannventils 6 vorgespannt.

Alternativ kann auch der Ventilkörper 60 magnetisches Material aufweisen, wobei dann das Positionierelement 62 ebenso magnetisierbares Material aufweisen kann. Ferner kann das Positionierelement 62 auch als Elektromagnet oder in Form einer Spule bereitgestellt sein.

Analog zur Vorrichtung 1 aus Figur 1 wird das Gas in der Vorrichtung 1 aus Figur 3 in Strömungsrichtung S durch den Gaszulauf 2 mit geöffnetem Zulaufventil 20 über die Spülleitung 4 in den Behälter 8 geleitet und aus diesem heraus durch die Auslassleitung 72 und das offene Auslassventil 70 ausgelassen, so dass ein effektives Spülen des Behälters 8 bereitgestellt ist.

Das Vorspannventil 6 befindet sich aufgrund der in Figur 1 beschriebenen Druckdifferenz p1-p2 zwischen stromaufwärtigem Druck p1 und stromabwärtigem Druck p2 in der geschlossenen Position, wobei der Ventilkörper 60 entgegen der durch das Positionierelement 62 auf diesen wirkende Vorspannung in den Auslass 64 des Vorspannventils 6 gedrückt wird und diesen dichtend verschließt.

Figur 4 zeigt schematisch eine Schnittansicht der Vorrichtung 1 aus Figur 3 in einer Position während des Vorspannens des Behälters 8. Analog der Beschreibung zu Figur 2 ist der Ventilkörper 60 aufgrund der geringer gewordenen Druckdifferenz p1-p2, hierbei jedoch durch die magnetische Anziehung zwischen Positionierelement 62 und Ventilkörper 60, von einer abdichtenden Lage des Vorspannventils 6 weg gehalten.

Aus Figur 5 ist schematisch eine Schnittansicht einer Vorrichtung 1 zum Einleiten eines Gases in einen mit einem Füllprodukt zu befüllenden Behälter 8 in einer dritten Ausführungsform in einer Position während des Spülens des Behälters 8 zu entnehmen. Die Vorrichtung 1 entspricht hierbei jener aus den Figuren 1 und 3, wobei das Vorspannventil 6 derart angeordnet ist, dass die Vorspannung mittels der Erdanziehung E und der Gewichtskraft des Ventilkörpers 60 bereitgestellt ist. Der Auslass 64 des Vorspannventils 6 ist am oberen Ende des Vorspannventils 6 angeordnet, mit anderen Worten am der Erdanziehung E entgegen gerichteten Ende des Vorspannventils 6. Analog zu den Vorrichtungen 1 aus den Figuren 1 und 3 ist bei der Vorrichtung 1 in Figur 5 der stromaufwärtige Druck p1 aufgrund des geöffneten Auslassventils 70 größer, als der stromabwärtige Druck p2, so dass der Ventilkörper 60 entgegen seiner Gewichtskraft abdichtend in den Auslass 64 des Vorspannventils 6 gedrückt ist.

Figur 6 zeigt schematisch eine Schnittansicht der Vorrichtung 1 aus Figur 5 in einer Position während des Vorspannens des Behälters 8. Aufgrund des geschlossenen Auslassventils 70 kommt es zu einer Druckverteilung analog zu jener der Figuren 2 und 4. Der Ventilkörper 60 ist aufgrund seiner Gewichtskraft von der abdichtenden Lage in Richtung der Erdanziehung E weg bewegt.

Der Ventilkörper 60 wird durch das in Strömungsrichtung S strömende Gas von einem Einlass 66 des Vorspannventils weg gedrückt, so dass das Gas durch die Spülleitung 4 und die geöffnete Vorspannleitung 5 in den Behälter 8 geleitet wird. So ist ein schnelles Vorspannen des Behälters 8 bereitgestellt.

### Bezugszeichenliste

- 1: Vorrichtung
- 2: Gaszulauf
- 20: Zulaufventil
- 3: Gasauslass
- 4: Spülleitung
- 40: Durchmesser der Spülleitung
- 5: Vorspannleitung
- 50: Durchmesser der Vorspannleitung
- 6: Vorspannventil
- 60: Ventilkörper
- 62: Positionierelement
- 64: Auslass des Vorspannventils
- 66: Einlass des Vorspannventils
- 7: Auslassschaltung
- 70: Auslassventil
- 72: Auslassleitung
- 8: Behälter

- E: Erdanziehung
- S: Strömungsrichtung
- p1: stromaufwärtiger Druck
- p2: stromabwärtiger Druck

## Patentansprüche

1. Vorrichtung (1) zum Einleiten eines Gases in einen mit einem Füllprodukt zu befüllenden Behälter (8), bevorzugt zum Einleiten eines Inertgases in einen mit einem sauerstoffempfindlichen Füllgut zu befüllenden Behälter (8) in einer Getränkeabfüllanlage, umfassend einen über ein Zulaufventil (20) schaltbaren Gaszulauf (2) zum Zuführen des Gases zu einem in den zu befüllenden Behälter (8) mündenden Gasauslass (3),
**dadurch gekennzeichnet, dass**
der Gaszulauf (2) zwischen dem Zulaufventil (20) und dem Gasauslass (3) in eine Spülleitung (4) zum Spülen des Behälters (8) mit dem Gas und eine Vorspannleitung (5) zum Vorspannen des Behälters (8) mit dem Gas aufgeteilt ist, wobei die Vorspannleitung (5) ein Vorspannventil (6) zum Öffnen und Schließen der Vorspannleitung (5) aufweist, und wobei das Vorspannventil (6) aufgrund einer Druckdifferenz zwischen dem in der Vorspannleitung (5) stromaufwärts des Vorspannventils (6) vorliegenden stromaufwärtigen Druck (p1) und dem stromabwärts des Vorspannventils (6) vorliegenden stromabwärtigen Druck (p2) zwischen einer geöffneten Position und einer geschlossenen Position selbst schaltet.

2. Vorrichtung (1) gemäß Anspruch 1, **dadurch gekennzeichnet, dass** das Vorspannventil (6) entgegen der Strömungsrichtung (S) des Gases in der geöffneten Position vorgespannt ist.

3. Vorrichtung (1) gemäß Anspruch 1 oder 2, **dadurch gekennzeichnet, dass** sich das Vorspannventil (6) bei einem Überdruck (p1>p2) stromaufwärts des Vorspannventils (6) in der geschlossenen Position befindet und sich das Vorspannventil unterhalb einer vorgegebenen Druckdifferenz (p1-p2) zwischen stromaufwärtigem Druck (p1) und stromabwärtigem Druck (p2) in der geöffneten Position befindet.

4. Vorrichtung (1) gemäß einem der vorstehenden Ansprüche, **dadurch gekennzeichnet, dass** eine Auslassschaltung (7) zum Schalten zwischen einem abgedichteten Zustand zwischen dem Gasauslass (3) und dem Behälter (8) und einem offenen Zustand zwischen dem Gasauslass (3) und dem Behälter (8) vorgesehen ist.

5. Vorrichtung (1) gemäß Anspruch 4, **dadurch gekennzeichnet, dass** die Auslassschaltung (7) eine Auslassleitung (72) zum Auslassen von in dem Behälter (8) befindlichen Gasen und/oder Luft aufweist, wobei an der Auslassleitung (72) ein Auslassventil (70) zum Öffnen und Schließen der Auslassleitung (72) vorgesehen ist.

6. Vorrichtung (1) gemäß Anspruch 4, **dadurch gekennzeichnet, dass** der offene Zustand der Auslassschaltung (7) durch einen Spalt zwischen dem Gasauslass (3) und dem Behälter (8) bereitgestellt ist und der abgedichtete Zustand der Auslassschaltung (7) durch eine Verbindung des Gasauslasses (3) mit dem Behälter (8) bereitgestellt ist.

7. Vorrichtung (1) gemäß einem der vorstehenden Ansprüche, **dadurch gekennzeichnet, dass** der Durchmesser (40) der Spülgasleitung (4) kleiner ist, als der Durchmesser (50) der Vorspannleitung (5).

8. Vorrichtung (1) gemäß einem der vorstehenden Ansprüche, **dadurch gekennzeichnet, dass** das Vorspannventil (6) einen Ventilkörper (60), welcher das Vorspannventil (6) öffnet beziehungsweise verschließt, bevorzugt eine Kugel, aufweist.

9. Vorrichtung (1) gemäß Anspruch 8, **dadurch gekennzeichnet, dass** ein Positionierelement (62) den Ventilkörper (60) in der geöffneten Position des Vorspannventils (6) von einer abdichtenden Lage weg hält.

10. Vorrichtung (1) gemäß Anspruch 9, **dadurch gekennzeichnet, dass** das Positionierelement (62) als elastisches Federelement, bevorzugt als Zugfeder, oder als magnetisierbares oder magnetisches Material aufweisendes Magnetelement bereitgestellt ist, wobei der Ventilkörper (60) zumindest bei der Ausführung des Positionierelements (62) als Magnetelement magnetisches oder magnetisierbares Material aufweist.

11. Vorrichtung (1) gemäß einem der vorstehenden Ansprüche, **dadurch gekennzeichnet, dass** am Gaszulauf (2) eine Gaszuführeinrichtung angeordnet ist, wobei das Gas dem Gaszulauf (2) über die Gaszuführeinrichtung aus einer oder verschiedenen Quellen zuführbar ist.

12. Verfahren zum Einleiten eines Gases in einen mit einem Füllprodukt zu befüllenden Behälter (8), bevorzugt zum Einleiten eines Inertgases in einen mit einem sauerstoffempfindlichen Füllgut zu befüllenden Behälter (8) in einer Getränkeabfüllanlage, umfassend die Schritte:
- Verbinden des Behälters (8) mit einem Gasauslass (3);
- Öffnen eines Gaszulaufs (2) zum Zuführen des Gases an den Gasauslass (3), wobei sich der Gaszulauf (2) in eine Spülleitung (4) zum Spülen des Behälters (8) und eine Vorspannleitung (5) zum Vorspannen des Behälters (8) aufteilt;
- Schließen eines an der Vorspannleitung (5) angeordneten Vorspannventils (6), wobei das Vorspannventil (6) aufgrund einer Druckdifferenz (p1-p2) zwischen dem in der Vorspannleitung (5) stromaufwärts des Vorspannventils (6) vorliegenden stromaufwärtigen Druck (p1) und dem stromabwärts des Vorspannventils (6) vorliegenden stromabwärtigen Druck (p2) selbst in eine geschlossene Position schaltet;
- Spülen des Behälters (8) mit einem Gas, wobei das Gas über die Spülleitung (4) in den Behälter (8) geleitet wird;
- Öffnen des die Vorspannleitung (5) verschließenden Vorspannventils (6), wobei das Vorspannventil (6) unterhalb einer vorgegebenen, aufgrund des Druckanstiegs im Behälter (8) abnehmenden Druckdifferenz (p1-p2) zwischen dem stromaufwärtigen Druck (p1) stromaufwärts des Vorspannventils (6) und dem stromabwärtigen Druck (p2) stromabwärts des Vorspannventils (6) selbst in eine geöffnete Position schaltet;
- Vorspannen des Behälters (8) mit dem Gas, wobei das Gas durch die Spülleitung (4) und die geöffnete Vorspannleitung (5) in den Behälter (8) geleitet wird.

13. Verfahren gemäß Anspruch 12, **dadurch gekennzeichnet, dass** eine Auslassschaltung (7) zwischen einem offenen Zustand zwischen dem Gasauslass (3) und dem Behälter (8) und einem geschlossenen Zustand zwischen dem Gasauslass (3) und dem Behälter (8) geschaltet wird, wobei die Auslassschaltung (7) beim Spülen des Behälters (8) in dem offenen Zustand gehalten wird und zum Vorspannen des Behälters (8) in den geschlossenen Zustand geschaltet wird.

14. Verfahren gemäß Anspruch 13, **dadurch gekennzeichnet, dass** beim Spülen des Behälters (8) in den Behälter (8) geleitetes Gas und/oder in dem Behälter (8) befindliche Gase und/oder Luft durch eine Auslassleitung (72) der Auslassschaltung (7) abgeführt werden, wobei ein Auslassventil (70) der Auslassschaltung (7) zum Schalten der Auslassschaltung (7) zwischen dem offenen Zustand und dem geschlossenen Zustand verwendet wird.

## Claims

1. Device (1) for introducing a gas into a container (8) to be filled with a filler product, preferably for introducing an inert gas into a container (8) to be filled with an oxygen-sensitive filler product in a bottling machine, comprising a gas inlet (2) switchable via a feed valve (20) for supplying the gas to a gas outlet (3) opening into a container (8) to be filled,
**characterised in that**
the gas inlet (2) between the feed valve (20) and the gas outlet (3) is divided into a rinsing line (4) for rinsing the container (8) with the gas and a preloading line (5) for preloading the container (8) with the gas, wherein the preloading line (5) comprises a back-pressure valve (6) for opening and closing the preloading line (5), and wherein the back-pressure valve (6) due to a pressure difference between the upstream pressure (p1) in the preloading line (5) upstream of the back-pressure valve (6) and the downstream pressure (p2) downstream of the back-pressure valve (6) switches itself between an open position and a closed position.

2. Device (1) according to claim 1, **characterised in that** the back-pressure valve (6) is preloaded against the flow direction (S) of the gas in the opened position.

3. Device (1) according to claim 1 or 2, **characterised in that** in the case of overpressure (p1>p2) upstream of the back-pressure valve (6) the back-pressure valve (6) is in the closed position and below a predefined pressure difference (p1-p2) between the upstream pressure (p1) and downstream pressure (p2) the back-pressure valve is in the open position.

4. Device (1) according to any of the preceding claims, **characterised in that** an outlet circuit (7) is provided for switching between a sealed state between the gas outlet (3) and the container (8) and an open state between the gas outlet (3) and the container (8).

5. Device (1) according to claim 4, **characterised in that** the outlet circuit (7) comprises an outlet line (72) for letting out gases and/or air in the container (8), wherein an outlet valve (70) is provided on the outlet line (72) for opening and closing the outlet line (72).

6. Device (1) according to claim 4, **characterised in that** the open state of the outlet circuit (7) is provided by a gap between the gas outlet (3) and the container (8) and the sealed state of the outlet circuit (7) is provided by connecting the gas outlet (3) to the container (8).

7. Device (1) according to any of the preceding claims, **characterised in that** the diameter (40) of the rinsing gas line (4) is smaller than the diameter (50) of the preloading line (5).

8. Device (1) according to any of the preceding claims, **characterised in that** the back-pressure valve (6) comprises a valve body (60), preferably a ball, which opens or closes the back-pressure valve (6).

9. Device (1) according to claim 8, **characterised in that** a positioning element (62) holds the valve body (60) in the open position of the back-pressure valve (6) away from a sealed position.

10. Device (1) according to claim 9, **characterised in that** the positioning element (62) is provided as an elastic spring element, preferably a tension spring, or as a magnet element comprising magnetisable or magnetic material, wherein the valve body (60) comprises magnetic or magnetisable material as the magnet element, at least in the embodiment of the positioning element (62).

11. Device (1) according to any of the preceding claims, **characterised in that** at the gas inlet (2) a gas supply device is arranged, wherein the gas can be supplied to the gas inlet (2) via the gas supply device from one source or various sources.

12. Method for introducing a gas into a container (8) to be filled with a filler product, preferably for introducing an inert gas into a container (8) to be filled with an oxygen-sensitive filler product in a bottling plant, comprising the steps:
- connecting the container (8) to a gas outlet (3);
- opening a gas inlet (2) for supplying the gas to the gas outlet (3), wherein the gas inlet (2) is divided into a rinsing line (4) for rinsing the container (8) and a preloading line (5) for preloading the container (8);
- closing a back-pressure valve (6) arranged on the preloading line (5), wherein the back-pressure valve (6) due to a pressure difference (p1-p2) between the upstream pressure (p1) in the preloading line (5) upstream of the preloading value (6) and the downstream pressure (p2) downstream of the preloading valve (6) switches itself into a closed position;
- rinsing the container (8) with a gas, wherein the gas is directed via the rinsing line (4) into the container (8);
- opening the back-pressure valve (6) closing the preloading line (5), wherein the back-pressure valve (6) below a prespecified pressure difference (p1-p2), which is decreasing due to the increase in pressure in the container (8), between the upstream pressure (p1) upstream of the back-pressure valve (6) and the downstream pressure (p2) downstream of the back-pressure valve (6) switches itself into an open position;
- preloading the container (8) with the gas, wherein the gas is directed through the rinsing line (4) and the opened preloading line (5) into the container (8).

13. Method according to claim 12, **characterised in that** an outlet circuit (7) is switched between an open state between the gas outlet (3) and the container (8) and a closed state between the gas outlet (3) and the container (8), wherein the outlet circuit (7) when rinsing the container (8) is held in the open state and is switched into the closed state for preloading the container (8).

14. Method according to claim 13, **characterised in that** when rinsing the container (8) gas directed into the container (8) and/or gases located in the container (8) and/or air are removed through an outlet line (72) of the outlet circuit (7), wherein an outlet valve (70) of the outlet circuit (7) is used for switching the outlet circuit (7) between the open state and the closed state.

## Revendications

1. Dispositif (1) pour introduire un gaz dans un récipient (8) à remplir avec un produit de remplissage, de préférence pour introduire un gaz inerte dans un récipient (8) à remplir avec une matière de remplissage sensible à l'oxygène dans une installation de remplissage de boisson, comprenant une arrivée de gaz (2) commutable par l'intermédiaire d'une soupape d'arrivée (20) et destinée à amener le gaz à une sortie de gaz (3) débouchant dans le récipient (8) à remplir,
**caractérisé en ce que**
l'arrivée de gaz (2) est divisée entre la soupape d'arrivée (20) et la sortie de gaz (3) en une conduite de rinçage (4) pour rincer le récipient (8) avec le gaz et une conduite de précontrainte (5) pour précontraindre le récipient (8) avec le gaz,
dans lequel la conduite de précontrainte (5) comporte une soupape de précontrainte (6) pour ouvrir et fermer la conduite de précontrainte (5)
et dans lequel la soupape de précontrainte (6) commute elle-même entre une position ouverte et une position fermée en raison d'une différence de pression entre la pression amont (p1) existant dans la conduite de précontrainte (5) en amont de la soupape de précontrainte (6) et la pression aval (p2) existant en aval de la soupape de précontrainte (6).

2. Dispositif (1) selon la revendication 1, **caractérisé en ce que** la soupape de précontrainte (6) est précontrainte contre le sens d'écoulement (S) du gaz dans la position ouverte.

3. Dispositif (1) selon la revendication 1 ou 2, **caractérisé en ce que** la soupape de précontrainte (6) se trouve dans la position fermée dans le cas d'une surpression (p1 > p2) en amont de la soupape de précontrainte (6) et la soupape de précontrainte se trouve dans la position ouverte en dessous d'une différence de pression prédéterminée (p1-p2) entre la pression amont (p1) et la pression aval (p2).

4. Dispositif (1) selon l'une des revendications précédentes, **caractérisé en ce qu'**un branchement de sortie (7) est prévu pour commuter entre un état hermétiquement fermé entre la sortie de gaz (3) et le récipient (8) et un état ouvert entre la sortie de gaz (3) et le récipient (8).

5. Dispositif (1) selon la revendication 4, **caractérisé en ce que** le branchement de sortie (7) comporte une conduite de sortie (72) pour la sortie de gaz et/ou d'air se trouvant dans le récipient (8), une soupape de sortie (70) étant prévue au niveau de la conduite de sortie (72) pour ouvrir et fermer la conduite de sortie (72).

6. Dispositif (1) selon la revendication 4, **caractérisé en ce que** l'état ouvert du branchement de sortie (7) est donné par une fente entre la sortie de gaz (3) et le récipient (8) et l'état hermétiquement fermé du branchement de sortie (7) est donné par une liaison de la sortie de gaz (3) avec le récipient (8).

7. Dispositif (1) selon l'une des revendications précédentes, **caractérisé en ce que** le diamètre (40) de la conduite de gaz de rinçage (4) est plus petit que le diamètre (50) de la conduite de précontrainte (5).

8. Dispositif (1) selon l'une des revendications précédentes, **caractérisé en ce que** la soupape de précontrainte (6) comporte un corps de soupape (60) qui ouvre ou ferme la soupape de précontrainte (6), de préférence une bille.

9. Dispositif (1) selon la revendication 8, **caractérisé en ce qu'**un élément de positionnement (62) maintient le corps de soupape (60) dans la position ouverte de la soupape de précontrainte (6) loin d'une position d'étanchéité.

10. Dispositif (1) selon la revendication 9, **caractérisé en ce que** l'élément de positionnement (62) est un élément à ressort élastique, de préférence un ressort de traction, ou un élément formant aimant, comportant un matériau magnétisable ou magnétique, le corps de soupape (60) comportant au moins lors de la réalisation de l'élément de positionnement (62) comme élément formant aimant un matériau magnétique ou magnétisable.

11. Dispositif (1) selon l'une des revendications précédentes, **caractérisé en ce qu'**un dispositif d'amenée de gaz est agencé au niveau de l'arrivée de gaz (2), le gaz pouvant être amené à l'arrivée de gaz (2) par l'intermédiaire du dispositif d'amenée de gaz depuis une ou plusieurs sources.

12. Procédé pour introduire un gaz dans un récipient (8) à remplir avec un produit de remplissage, de préférence pour introduire un gaz inerte dans un récipient (8) à remplir avec une matière de remplissage sensible à l'oxygène dans une installation de remplissage de boisson, comprenant les étapes consistant à :
- relier le récipient (8) à une sortie de gaz (3) ;
- ouvrir une arrivée de gaz (2) pour amener du gaz au niveau de la sortie de gaz (3), l'arrivée de gaz (2) se divisant en une conduite de rinçage (4) pour rincer le récipient (8) et une conduite de précontrainte (5) pour précontraindre le récipient (8) ;
- fermer une soupape de précontrainte (6) agencée au niveau de la conduite de précontrainte (5), la soupape de précontrainte (6) commutant elle-même dans une position fermée en raison d'une différence de pression (p1-p2) entre la pression amont (p1) existant dans la conduite de précontrainte (5) en amont de la soupape de précontrainte (6) et la pression aval (p2) existant en aval de la soupape de précontrainte (6) ;
- rincer le récipient (8) avec un gaz, le gaz étant conduit dans le récipient (8) par l'intermédiaire de la conduite de rinçage (4) ;
- ouvrir la soupape de précontrainte (6) fermant la conduite de précontrainte (5), la soupape de précontrainte (6) commutant elle-même dans une position ouverte en dessous d'une différence de pression (p1-p2) prédéterminée, diminuant en raison de l'augmentation de pression dans le récipient (8), entre la pression amont (p1) en amont de la soupape de précontrainte (6) et la pression aval (p2) en aval de la soupape de précontrainte (6) ;
- précontraindre le récipient (8) avec le gaz, le gaz étant conduit dans le récipient (8) par la conduite de rinçage (4) et par la conduite de précontrainte (5) ouverte.

13. Procédé selon la revendication 12, **caractérisé en ce qu'**un branchement de sortie (7) est commuté entre un état ouvert entre la sortie de gaz (3) et le récipient (8) et un état fermé entre la sortie de gaz (3) et le récipient (8), le branchement de sortie (7) étant maintenu dans l'état ouvert lors du rinçage du récipient (8) et étant commuté dans l'état fermé pour la précontrainte du récipient (8).

14. Procédé selon la revendication 13, **caractérisé en ce que** du gaz conduit dans le récipient (8) lors du rinçage du récipient (8) et/ou des gaz et/ou de l'air se trouvant dans le récipient (8) sont évacués par une conduite de sortie (72) du branchement de sortie (7), une soupape de sortie (70) du branchement de sortie (7) étant utilisée pour commuter le branchement de sortie (7) entre l'état ouvert et l'état fermé.
